# FASCICULE DE BREVET EUROPEEN

(11) **EP 0 414 739 B1**
(45) Date de publication et mention de la délivrance du brevet: **05.01.1994**
(21) Numéro de dépôt: 89905124.7
(22) Date de dépôt: 20.04.1989
(51) Int. Cl.: B05B 7/02, B21B 45/02

(54) **DISPOSITIF LINEAIRE DE PULVERISATION D'EAU DE REFROIDISSEMENT DE TOLES**
GERADLINIGES WASSERSPRÜHGERÄT ZUR KÜHLUNG VON BLECHEN
LINEAR WATER SPRAY DEVICE FOR COOLING SHEET METAL

(30) Priorité: 22.04.1988 FR 8805350
(43) Date de publication de la demande: 06.03.1991
(73) Titulaire: BERTIN & CIE, F-78373 Plaisir Cédex (FR)
(72) Inventeur: CHASTANG, Georges, Jean-Baptiste, F-78310 Maurepas (FR); LASCOUX, Pierre, Gaetan, F-78370 Plaisir (FR); LEFEVRE, Paul, Laurent, Bertrand, F-78310 Maurepas (FR); CHEZLEPRETRE, Bernard, Charles, Robert, F-78000 Versailles (FR)
(74) Mandataire: de Boisse, Louis Arnaud
(86) Numéro de dépôt international: FR8900184
(87) Numéro de publication internationale: WO8910203

(56) Documents cités:
- FR-A- 2 578 449

## Description

L'invention concerne un dispositif linéaire de pulvérisation d'eau de refroidissement de tôles comportant une gaine alimentée en air sous pression, une chambre à eau longitudinale munie de moyens d'écoulement de l'eau, lesdits moyens débouchant entre des moyens d'éjection dirigée de l'air sous pression prévus dans la gaine d'air pour former une tête de pulvérisation.

Un connaît du brevet FR-A-2.578.449, un dispositif de pulvérisation pour le traitement thermique de tôles de grande largeur comportant un conduit cylindrique horizontal d'amenée d'eau, muni selon sa génératrice supérieure d'une fente d'écoulement. Ce conduit est disposé selon le plan de symétrie vertical d'un corps creux, alimenté en air sous pression, séparé en deux gaines longitudinales par une trémie qui reçoit à son entrée l'eau s'écoulant du conduit et qui forme a sa sortie une tête de pulvérisation linéaire. Cette tête présente une fente centrale de sortie de l'eau comprise entre deux rangées symétriques d'ouvertures communiquant avec les gaines longitudinales d'amenée de l'air sous pression.

Ce dispositif est prévu pour permettre des variations importantes du débit de l'eau de refroidissement, en maintenant une répartition homogène selon la longueur, sans nécessiter de modifications géométriques et/ou dimensionnelles de la tête de pulvérisation. Il est apparu cependant que l'homogénéité du jet de refroidissement devant entrer en contact avec la tôle à traiter est fortement tributaire de l'horizontalité du conduit d'amenée d'eau ainsi que des tolérances des divers éléments constituant le dispositif. Outre la constance de débit d'eau d'un bout à l'autre de la tète de pulvérisation, les jets élémentaires formant le jet en nappe doivent atteindre la surface à refroidir selon une direction identique et dans des plans perpendiculaires au sens de défilement des tôles d'un bord à l'autre de la tôle. Or, la disposition des orifices de sortie de l'air sous pression a un même niveau que la fente d'amenée d'eau peut, par suite des tolérances de fabrication, favoriser des déviations de certains jets élémentaires par rapport à la direction générale, déviations qui ont pour conséquence la non homogéneité du refroidissement de la zone transversale de la tôle passant devant le pulvérisateur.

L'invention a pour but un dispositif comparable à celui ci-dessus décrit mais dans lequel l'inconvénient résultant d'une non-horizontalité du conduit d'eau est supprimé.

Le dispositif de pulvérisation, selon l'invention, est caractérisé en ce que les moyens d'écoulement de l'eau de refroidissement sont constitués au moins en partie de tubes cylindriques, répartis le long de la chambre d'eau, lesdits tubes présentant des caractéristiques dimensionnelles et/ou de forme introduisant une perte de charge importante dans le flux d'eau les traversant, qui minimise les variations locales de pression susceptibles de se produire dans la chambre d'eau à l'entrée des tubes, et définissant des directions d'impact des jets élémentaires de pulvérisation identiques sur toute la longueur du pulvérisateur.

Les explications et figures données ci-après à titre d'exemples permettront de comprendre comment l'invention peut être réalisée.

La figure 1 est une vue en perspective partiellement arrachée, d'un exemple de réalisation d'un dispositif de pulvérisation selon l'invention, dont le jet est dirigé vers le bas.

La figure 2 est une vue en coupe transversale du dispositif de la figure 1.

La figure 3 est une vue selon la flèche III de la figure 2.

La figure 3A est une vue agrandie de 1a portion A de la figure 3.

La figure 4 est une vue selon IV-IV de la figure 3.

La figure 5 est une vue en coupe transversale d'un exemple de réalisation d'un dispositif dont le jet est dirigé vers le haut.

La figure 6 est une vue de face d'un segment d'aubage.

La figure 7 est une vue de dessus du segment de la figure 6.

La figure 8 est une vue en coupe selon VIII-VIII de la figure 6.

La figure 9 est une vue en coupe selon IX-IX de la figure 6.

La figure 10 est une vue en coupe selon X-X de la figure 6.

La figure 11 est une vue en perspective des gaines d'air.

La figure 12 est une vue en projection horizontale des gaines d'air de la figure 11.

La figure 1 représente un exemple de réalisation d'un dispositif de pulvérisation linéaire. Ce pulvérisateur est plus particulièrement destiné a produire un jet en nappe de grande longueur, transversal a la tôle et dirige vers le bas, utilisable par exemple dans un ensemble de traitement thermique au défilé de tôles sortant d'un laminoir à chaud.

La figure 2 est une vue en coupe transversale dudit dispositif selon II-II de la figure 1 et la figure 3 est une vue de face selon la flèche III de la figure 2. La description générale qui va suivre est donnée par rapport à ces trois figures.

Le dispositif de pulvérisation 1 se présente sous la forme d'un long caisson parallélépipédique dont la partie inférieure est aménagée pour former deux gaines d'air indépendantes 3 et 4 séparées, dans le plan de symétrie longitudinal vertical du caisson 1 par un passage 5. Les gaines sont fermées selon une de leur face longitudinale par des carters étanches 2 et sont alimentées en air sous pression à l'une de leurs extrémités 6. La partie inférieure des gaines comporte des moyens 7 d'éjection dirigée de l'air sous pression, lesdits moyens s'étendant longitudinalement de part et d'autre du passage 5 par lequel arrive l'eau de refroidissement.

La partie supérieure du caisson 1 loge une chambre 8 longitudinale, alimentée en eau de refroidissement, a l'une de ses extrémités par un conquit 9. La chambre a eau porte, à sa partie superieure, selon son axe de symétrie longitudinal, des orifices 10 munis de moyens d'écoulement il qui sont au moins partiellement logés dans le passage 5 prévu entre les deux gaines d'air 3, 4.

Les moyens d'écoulement 11 comportent au moins un tube de perte de charge 12 dont une des extrémités est fixée dans l'orifice 10 de la chambre à eau 8 et dont l'autre extrémité pénètre dans un conduit de guidage 13, de section supérieure à celle du tube de perte de charge, permettant le ruissellement libre mais guide de l'eau de refroidissement. La perte de charge des tubes est définie, comme connu, par leurs caractéristiques dimensionnelles et/ou de forme.

Selon l'exemple de réalisation montré figures 1 et 2, le tube de perte de charge 12 est approximativement en forme de U inversé et la perte de charge totale entre les extrémités 14 et 15 est principalement due aux pertes par frottement dans les parties droites du tube 12, auxquelles viennent s'ajouter les pertes de charge dans les deux coudes, toutes ces pertes variant proportionnellement en fonction du debit. Comme les pertes d'entrée et de sortie sont inévitables, mais fixes pour un débit donné, la perte de charge globale est ajustée en faisant varier la longueur du tube, toutes choses restant égales par ailleurs. De préférence, et afin d'éviter un phénomène de siphonnage de la chambre à eau 8 et des tubes de perte de charge 12 lorsque l'admission d'eau est interrompue, les extrémités d'entrée 14 et de sortie 15 desdits tubes sont approximativement dans un même plan horizontal ce plan étant de préférence légèrement au-dessus du niveau des orifices 10 prevus dans la paroi supérieure de la chambre d'eau 8.

Afin de minimiser les variations de perte de charge totale d'un tube à l'autre, variations dues aux tolérances de finition des tubes, les entrées et sorties des tubes sont chanfreinées intérieurement ce qui garantit l'identité de forme des débouchés de tous les tubes et donc l'égalité des pertes de charge d'entrée/sortie correspondantes au prix éventuellement d'une variation de longueur négligeable.

Les tubes de perte de charge 12 ont pour fonction de régulariser le débit de l'eau de refroidissement envoyée à la tête de pulvérisation. En effet, comme connu, le débit dans un tube varie comme la racine carrée de la différence des pressions entre l'entrée et la sortie du tube. Or, la pression de l'eau sur toute la longueur de la chambre d'eau n'est pas constante, par suite de variations locales hydrodynamiques et/ou dimensionnelles, de la non horizontalité parfaite de la paroi supérieure de la chambre portant les orifices et du mode d'alimentation de la chambre par une seule extrémité. Cette dissymétrie d'alimentation est d'autant plus sensible que la pression d'alimentation de la chambre est plus faible. Or, des études ont montré entre autres que dans un pulvérisateur à jet en nappe, l'homogénéité du jet s'améliorait avec la diminution de la vitesse de l'eau arrivant devant les buses d'air de pulvérisation. Le résultat le meilleur est obtenu avec une vitesse faible correspondant au ruissellement.

Afin de guider l'eau sortant de l'extrémité 15 du tube de perte de charge vers la tête de pulvérisation 16, les moyens d'écoulement 11 comportent en outre un tube de guidage 13 de section suffisante pour permettre, dans les limites des débits autorisés par le tube de perte de charge, un ruissellement dirigé par les parois de celui-ci. Pour des raisons de fabrication et aussi pour éviter que l'eau ne ruisselle selon un chemin privilégié, par exemple une génératrice d'un tube de section circulaire, on utilise des tubes de section rectangulaire dont les grandes faces sont disposées parallèlement au plan de symétrie verticale du pulvérisateur. Le rapport de dimension entre les côtés adjacents du rectangle est par exemple de l'ordre de 1,5. Les tubes de guidage 13 forment une nappe continue s'étendant d'une extrémité à l'autre du pulvérisateur.

Selon l'exemple de réalisation montré, les tubes de guidage 13 sont courbés de manière que leur partie inférieure vienne se loger dans le passage 5 prévu entre les gaines d'air 3 et 4. Les extrémités de sortie 17 des tubes de guidage sont fixées dans un canal 18 de sortie d'eau, prismatique, formant une fente continue 19.

La tête de pulvérisation 16, en particulier, est constituée du canal de sortie d'eau 18 et des moyens 7 d'ejection dirigée de l'air sous pression. Ces moyens s'étendent, comme précédemment décrit, de part et d'autre de la fente continue 19 formée par le canal de sortie 18 de l'eau. Comme il a été remarqué lors de l'analyse du brevet français précédemment cité, la qualité du produit traité dépend de l'homogénéité du jet mais également de sa direction d'impact par rapport à la zone transversale de refroidissement, d'où la nécessité d'un contrôle local rigoureux, non seulement du débit d'eau de refroidissement, mais également de la direction du jet de pulvérisation résultant de la combinaison des flux d'air sous pression passant dans les moyens d'éjection dirigée. Afin d'éviter les inconvénients inhérents à l'éjection directe de l'air sous pression par des fentes ou orifices, dont les tolérances de fabrication font que leur direction moyenne ou leurs dimensions présentent des écarts d'une extrémité a l'autre de la tête de pulvérisation, préjudiciables à la constance de la direction, il est prévu des moyens de guidage de l'air sous pression constitués d'aubes 20. Ces aubes sont montées les unes derrière les autres de manière à former des segments 21A, 21B d'aubage (figure 3A), susceptibles d'être fixés les uns à la suite des autres pour former dans chacune des gaines d'air 3 et 4 et de part et d'autre du canal 18 de sortie d'eau, un aubage s'étendant d'une extrémité à l'autre de la tête de pulvérisation. La courbure des aubes est prévue de manière que le flux d'air admis à une extrémité des gaines d'air soit dirigé perpendiculairement à sa direction d'entrée. Le plan tangent au bord de fuite des aubes doit être, de préférence, perpendiculaire à la surface du produit à traiter. Les plans de symétrie P des aubes gauche 20A et droite 20B sont inclinés sur le plan de symétrie longitudinal au pulvérisateur d'angles égaux (de l'ordre de 25°), de sorte que les jets d'air issus des aubages droit et gauche se coupent dans ledit plan qui est également le plan de ruissellement de l'eau de refroidissement. L'impact de l'air à grande vitesse sur l'eau à faible vitesse provoque le fractionnement de l'eau en goutelettes qui sont ensuite entraînées et projetées sur la tôle en défilement.

Selon une forme de réalisation du pulvérisateur, les segments d'aubage 21A, 21B (figures 6, 7) se présentent sous la forme de pièces en acier moulé prismatiques, dont la section transversale montre deux parois opposées courbes et convergentes. Entre ces parois et solidaires avec elles, sont prévues les aubes 21. Les bords d'attaque des aubes sont maintenus dans la partie la plus large des pièces, dont la forme apparaît clairement sur les figures 6 à 10. Les aubes forment entre elles des conduits convergents latéralement, débouchant selon des orifices rectangulaires 22, séparés les uns des autres par des parois transversales 23 de faible épaisseur, correspondant aux bords de fuite des aubes ne produisant pas de sectionnement longitudinal sensible du jet d'air. Ces pièces 21 sont munies sur leurs diverses faces, de bossages 24 et 25, permettant leur fixation sur le canal de sortie d'eau 18. Après fixation des segments d'aubage 21, les fonds des gaines d'air 3 et 4 sont fermes par des carters étanches 2, à l'extrémite desquels sont prévues des lèvres de sortie 26, 27 prolongeant, sensiblement dans l'alignement, la paroi intérieure latérale, non adjacente au canal de sortie d'eau, des segments d'aubage au-delà de la fente 19 de sortie d'eau. Ces lèvres délimitent un volume formant une chambre de pulvérisation.

Eventuellement, il est prévu une protection thermique de la tête de pulvérisation, constituée de deux écrans 28, 29 fixés sur les lèvres de sortie 26, 27.

Les aubages ci-dessus décrits permettent l'obtention de jets d'air élementaires, formés par chaque orifice, de directions parfaitement déterminées. Toutefois, afin d'obtenir une bonne homogénéité de la pulvérisation d'un bout à l'autre du pulvérisateur, le débit et la pression de l'air de pulvérisation alimentant chacun des jets élémentaires, doivent être parfaitement constants dans toute la longueur des gaines. Dans la configuration adoptée, l'air sous pression est introduit à l'extrémité des gaines 3 et 4, qui ont une section décroissante en fonction de l'éloignement de l'entrée de façon à obtenir une vitesse d'air constante en amont des aubages. Cette réduction de section peut être obtenue, par exemple, comme montré figures 11, 12 en faisant converger sur au moins une partie de la longueur de la gaine les parois latérales 30 opposées aux parois formant le passage 5 puis sur le reste ce la longueur, la paroi 31, opposée à la tête de pulvérisation, adjacente aux parois 30. Toute autre réalisation ayant pour but l'obtention d'une vitesse d'air constante en amont des aubages est également envisageable, telle par exemple qu'une alimentation en air sous pression, distribuée en plusieurs points des gaines.

Il peut être utile d'obtenir un jet de pulvérisation, présentant sur la longueur du pulvérisateur, des caractéristiques de débit et pression particulières, de manière à obtenir par exemple, un faible refroidissement aux extrémités correspondant aux bords de la tôle, tandis que le refroidissement est maximum dans la partie centrale. Il sera aisé de donner le profil désiré en prévoyant l'alimentation en eau de refroidissement de la tête de pulvérisation par des tubes à perte de charge par frottement de caractéristiques différentes.

Le réglage de la longueur de pulvérisation en fonction par exemple des largeurs de tôle, peut être obtenu à l'aide d'un dispositif d'obturation réglable 32 (figure 2), disposé à l'intérieur de la chambre à eau 8 de manière à permettre l'obturation d'une partie des orifices 10 prévus dans la paroi de la chambre pour le passage de l'eau de refroidissement. Ce dispositif est semblable à celui décrit dans la demande de brevet français No. 88 05351 déposée ce même jour au nom de la Société BERTIN, et ne sera pas plus avant décrit.

La figure 5 représente une autre forme de réalisation d'un pulvérisateur, selon l'invention, plus particulièrement destiné à produire un jet en nappe dirigé vers le haut, de grande longueur. Par suite de la direction du jet, les positions de la boîte à eau 33 et des gaines d'air 34 et 35 sont inversées par rapport à celles de la réalisation précédente.

Le pulvérisateur se présente sous la forme d'un long caisson parallélépipédique 36 dont la partie inférieure est aménagée pour former une boîte à eau 33 et la partie supérieure pour former deux gaines d'air indépendantes 34 et 35 séparées dans le plan de symétrie longitudinal vertical du caisson 36 par un passage 37. Ces boîte à eau et gaines sont alimentées, à i'une de leurs extremités, en eau et en air sous pression.

Comme dans la forme de réalisation, objet de la figure 1, les gaines ont une section decroissante en fonction de l'éloignement de l'entrée.

La partie supérieure des gaines comporte des moyens 38 d'éjection dirigée d'air sous pression, que s'étendent longitudinalement de part et d'autre du passage 37 par lequel arrive l'eau de refroidissement.

La chambre à eau 33 porte à sa partie supérieure, selon son axe de symétrie longitudinale, des moyens d'écoulement 39 qui sont au moins partiellement logés dans le passage 37 prévu entre les deux gaines d'air 34, 35.

Les moyens d'écoulement sont constitués de tubes de perte de charge 40 cylindriques et rectilignes traversant de façon étanche et perpendiculairement, une plaquette d'obturation 41 fermant le passage 37, l'axe des tubes étant dans le plan de symétrie verticale du passage.

Les caractéristiques dimensionnelles des tubes de perte de charge sont prévues en fonction de la régulation désirée du débit d'eau envoyé à la tête de pulvérisation. Afin de minimiser l'action des bords des orifices d'entrée et de sortie des tubes, ceux-ci sont chanfreinés intérieurement.

L'extrémité des tubes 40, opposée par rapport à celle dirigée vers le passage 37 et la boîte à eau 33, débouche dans un canal de sortie d'eau 42 prismatique, présentant une fente continue 43 et comportant des cloisons 52, chaque tube débouchant dans l'axe de l'intervalle compris entre deux cloisons consécutives.

La tête de pulvérisation 44 est constituée du canal de sortie d'eau 42 et des moyens 38 d'éjection dirigée de l'air sous pression. Ces moyens semblables à ceux décrits dans le précédent exemple de réalisation, s'étendent de part et d'autre de la fente continue 43. Les moyens 38 d'éjection sont constitués de segments d'aubage 45, 46 disposés les uns après les autres sur toute la longueur de la fente, de manière a former une bande continue de chaque côté de la fente. Les parois convergentes des aubages sont prolongées d'un côté par la paroi convergente du canal de sortie d'eau formant la fente et de l'autre par des lèvres de sortie 47 se prolongeant au-delà des bords de la fente 43. La tête de pulvérisation est éventuellement protégée par des ecrans thermiques 48, 49.

Le mode de fonctionnement de la tête de pulvérisation telle que ci-dessus décrite, présente une légère différence due au fait eue l'eau arrivant par les tubes de perte de charge 40 doit vaincre la pesanteur et avoir une pression suffisante pour lui permettre de jaillir à l'intérieur du canal de sortie 42. Afin de faciliter le fractionnement et la pulvérisation du jet d'eau, il est prévu dans son axe et perpendiculairement à celui-ci, un brise-jet 50 qui, dans l'exemple de réalisation, se présente sous forme d'une tige cylindrique disposée à l'intérieur du canal 42 et s'étendant longitudinalement d'une extrémité à l'autre de celui-ci. La tige est maintenue de place en place par des supports 51 ou les cloisons 52 disposés perpendiculairement à ce plan de symétrie longitudinal de la fente et du canal.

Les descriptions précédentes correspondent à des exemples de réalisations et tout ou partie des divers éléments décrits peuvent être remplacés par des équivalents techniques.

## Revendications

1. Dispositif linéaire de pulvérisation d'eau de refroidissement, comportant deux gaines (3,4) alimentées en air sous pression, une chambre (8) longitudinale munie de moyens (11) d'écoulement d'eau, lesdits moyens débouchant entre des moyens (7) d'éjection dirigée de l'air sous pression prévus dans les gaines d'air pour former une tête de pulvérisation, caractérisé en ce que lesdits moyens d'écoulement de l'eau (11, 39) sont constitués au moins en partie de tubes cylindriques (12, 40) répartis le long de la chambre d'eau (8, 33), lesdits tubes présentant des caractéristiques dimensionnelles et/ou de forme introduisant une perte de charge dans le flux d'eau les traversant, en tous cas très supérieure aux variations locales de pression susceptibles de se produire en amont dans la chambre d'eau (8, 33) à l'entrée des tubes (12, 40).

2. Dispositif de pulvérisation selon la revendication 1, caractérisé en ce que la perte de charge introduite par les tubes (12, 40) comporte des pertes inévitables d'entrée et de sortie et éventuellement de courbure, et principalement des pertes par frottement proportionnelles à la longueur de ces tubes, ladite longueur permettant d'obtenir des profils de répartition d'eau constants ou variables d'une extrémité à l'autre du pulvérisateur.

3. Dispositif de pulvérisation selon la revendication 1, caractérisé en ce que les tubes cylindriques (12) ont une forme approximative de U inversé, une des extrémités (14) de chaque tube étant fixée dans un orifice (10) d'une rangée d'orifices prévus dans la chambre à eau (8) et dont l'autre extrémité (15) pénètre dans une extrémité d'un tube de guidage (13) de section supérieure à celle du tube cylindrique (12) pour guider l'eau entre les moyens d'éjection (7) de l'air.

4. Dispositif de pulvérisation selon la revendication 3, caractérisé en ce que le tube de guidage (13) est de section rectangulaire, et conformé pour qu'une partie dudit tube se loge dans un passage (5) longitudinal, prévu entre les gaines d'air (3' 4), l'autre extrémité (17) du tube de guidage (13) débouchant dans un canal de sortie d'eau (18) prismatique, formant une fente continue (19).

5. Dispositif de pulvérisation selon la revendication 4, caractérisé en ce que les tubes de guidage (13) sont disposés côte a côte selon leurs petits côtés pour former une nappe continue s'étendant d'une extrémité à l'autre du pulvérisateur.

6. Dispositif de pulvérisation selon la revendication 3, caractérisé en ce que les extrémités (14) et (15) des tubes (12) sont dans un même plan horizontal, situé légèrement au-dessus du niveau des orifices (10) prévus dans la paroi supérieure de la chambre à eau (8).

7. Dispositif de pulvérisation selon la revendication 1, caractérisé en ce que les tubes cylindriques (40), rectilignes, traversent perpendiculairement une plaquette d'obturation (41) fermant un passage (37) longitudinal, prévu entre les gaines d'air (34, 35), l'axe desdits tubes étant dans le plan de symétrie vertical du passage (37).

8. Dispositif de pulvérisation selon la revendication 7, caractérisé en ce que les parties de tube (40) opposées par rapport à la plaquette à celles dirigées vers le passage (37) et la boîte à eau (33) débouchent dans un canal de sortie d'eau (42), prismatique, présentant une fente continue de sortie (43) disposée entre les moyens d'éjection dirigée du gaz (38).

9. Dispositif de pulvérisation selon la revendication 8, caractérisé en ce que le canal de sortie d'eau (42) comprend des cloisons (52) entre lesquelles chaque tube (39) débouche dans l'axe de l'intervalle compris entre deux cloisons consécutives.

10. Dispositif de pulvérisation selon la revendication 8, caractérisé en ce qu'un brise-jet (50) est prévu, dans l'axe du tube cylindrique (40), dans le canal de sortie d'eau (42).

11. Dispositif de pulvérisation selon l'une des revendications précédentes, caractérisé en ce que les moyens d'éjection (7, 38) dirigée de l'air sourd pression, sont constitués d'aubes (20) disposées dans chacune des gaines d'air, les unes derrière les autres, pour former un aubage s'étendant d'une extrémité à l'autre de la tête de pulvérisation (16, 44), la disposition et la courbure des aubes étant prévues pour que le flux d'air admis à une extrémité des gaines d'air (3, 4 ; 34, 35) soit dirigé perpendiculairement à sa direction d'entrée, le plan tangent au bord de fuite des aubes étant perpendiculaire à la surface du produit à traiter.

12. Dispositif de pulvérisation selon la revendication 11, caractérisé en ce que les plans de symétrie des aubes d'une des gaines d'air (3, 34) et ceux des aubes de 1 autre gaine (4, 35) sont inclinés, sur le plan de symetrie longitudinale du pulvérisateur, d'angles égaux de manière que les jets d'air issus des deux aubages se coupent dans ledit plan de symétrie longitudinale.

13. Dispositif de pulvérisation selon la revendication 12, caractérisé en ce que les aubages sont réalisés sous forme de segments d'aubage (21A, 21B ; 45, 46) formant des pièces prismatiques dont la section transversale montre deux parois opposées courbes et convergentes entre lesquelles sont maintenues les aubes qui forment des conduits convergents, débouchant selon des orifices rectangulaires (22), séparés les uns des autres par des parois transversales (23) formées par les bords de fuite des aubes.

14. Dispositif de pulvérisation selon la revendication 13, caractérisé en ce que les segments d'aubage (21A, 21B ; 45, 46) sont fixés sur et de part et d'autre du canal de sortie d'eau (18, 42).

15. Dispositif de pulvérisation selon la revendication 14, caractérise en ce que des lèvres de sortie (26, 27) prolongent sensiblement dans l'alignement, la paroi intérieure latérale non adjacente au canal de sortie d'eau, des segments d'aubage, au-delà des bords de la fente de sortie d'eau (19) pour former une chambre de pulvérisation.

16. Dispositif de pulvérisation selon l'une des revendications précédentes, caractérisé en ce que la section des gaines d'air (3, 4 ; 34, 35) est décroissante approximativement à partir de l'extrémité alimentée en air afin d'obtenir une vitesse d'air constante en amont des aubages.

17. Dispositif de pulvérisation selon la revendication 10, caractérisé en ce que le brise-jet (50) est constitué d'une tige cylindrique disposée a l'intérieur du canal de sortie d'eau (42) et s'étendant longitudinalement d'une extrémité à l'autre dudit canal.

## Claims

1. Linear apparatus for the spraying of cooling water, comprising two conduits (3, 4) supplied with compressed air, a longitudinal chamber (8) equipped with water flow-off means (11), the said means opening out between means (7) for the directed ejection of the compressed air which are provided in the air conduits, to form a spray head, characterized in that the said water flow-off means (11, 39) consist at least partially of cylindrical tubes (12, 40) distributed along the water chamber (8, 33), the said tubes having characteristics of dimension and/or of shape which impart a pressure loss to the stream of water passing through them, in all cases far higher than the local pressure variations capable of occuring upstream in the water chamber (8, 33) at the inlet of the tubes (12, 40).

2. Linear spraying apparatus according to Claim 1, characterized in that the pressure loss imparted by the tubes (12, 40) comprises unavoidable inlet and outlet losses and, where appropriate, bend losses and mainly frictional losses proportional to the length of these tubes, the said length making it possible to obtain water distribution profiles constant or variable from one end of the sprayer to the other.

3. Spraying apparatus according to Claim 1, characterized in that the cylindrical tubes (12) have the approximate form of an upturned U, one of the ends (14) of each tube being fastened in a port (10) of a row of ports provided in the water chamber (8), and the other end (15) penetrating into one end of a guide duct (13) of a cross-section larger than that of the cylindrical tube (12), in order to guide the water between the air ejection means (7).

4. Spraying apparatus according to Claim 3, characterized in that the guide duct (13) is of rectangular cross-section and is shaped so that part of the said duct is accomodated in a longitudinal passage (5) provided between the air conduits (3, 4), the other end (17) of the guide duct (13) opening into a prism-shaped water-outflow channel (18) forming a continuous slit (19).

5. Spraying apparatus according to Claim 4, characterized in that the guide ducts (13) are arranged side by side according to their small sides, to form a continuous film extending from one end of the sprayer to the other.

6. Spraying apparatus according to Claim 3, characterized in that the ends (14) and (15) of the tubes (12) are in the same horizontal plane located slightly above the level of the ports (10) provided in the upper wall of the water chamber (8).

7. Spraying apparatus according to Claim 1, characterized in that the straight cylindrical tubes (40) pass perpendicularly through a shut-off plate (41) closing a longitudinal passage (37) provided between the air conduits (34, 35), the axis of the said tubes being in the vertical plane of symmetry of the passage (37).

8. Spraying apparatus according to Claim 7, characterized in that the tube parts (40) which, in relation to the plate, are opposite those directed towards the passage (37) and the water chamber (33) open into a prism-shaped water-outflow channel (42) having a continuous outflow slit (43) arranged between the means for the directed ejection of the gas (38).

9. Spraying apparatus according to Claim 8, characterized in that the water-outflow channel (42) has partitions (52), between which each tube (39) opens out in the axis of the gap located between two consecutive partitions.

10. Spraying apparatus according to Claim 8, characterized in that a jet breaker (50) is provided, in the axis of the cylindrical tube (40), in the water-outflow channel (42).

11. Spraying apparatus according to one of the preceding claims, characterized in that the means (7, 38) for the directed ejection of the compressed air consist of blades (20) arranged behind one another in each of the air conduits, to form a blading extending from one end of the spray head (16, 44) to the other, the arrangement and curvature of the blades being such that the air stream introduced at one end of the air conduits (3, 4; 34, 35) is directed perpendicularly relative to its inflow direction, the plane tangent to the trailing edge of the blades being perpendicular to the surface of the product to be treated.

12. Spraying apparatus according to claim 11, characterized in that the planes of symmetry of the blades of one of the air conduits (3, 34) and those of the blades of the other conduit (4, 35) are inclined relative to the longitudinal plane of symmetry of the sprayer at equal angles, in such a way that the air jets coming from the two sets of blades intersect in the said longitudinal plane of symmetry.

13. Spraying apparatus according to Claim 12, characterized in that the blades are produced in the form of blading segments (21A, 21B; 45, 46) forming prism-shaped pieces, the cross-section of which has two curved and convergent opposite walls, between which are retained the blades which form convergent ducts opening out in the form of rectangular ports (22) separated from one another by transverse walls (23) formed by the trailing edges of the blades.

14. Spraying apparatus according to Claim 13, characterized in that the blading segments (21A, 21B; 45, 46) are fastened to and on either side of the water-outflow channel (18, 42).

15. Spraying apparatus according to Claim 14, characterized in that outflow lips (26, 27) extend, substantially in alignment, that lateral inner wall of the blading segments not adjacent to the water-outflow channel beyond the edges of the water-outflow slit (19), to form a spraying chamber.

16. Spraying apparatus according to one of the preceding claims, characterized in that the cross-section of the air conduits (3, 4; 34, 35) decreases approximately from the end supplied with air, to obtain a constant air speed upstream of the blades.

17. Spraying apparatus according to Claim 10, characterized in that the jet breaker (50) consists of a cylindrical rod located inside the water-outflow channel (42) and extending longitudinally from one end of the said channel to the other.

## Patentansprüche

1. Geradliniges Kühlwassersprühgerät mit zwei mit Druckluft beschickten Kanälen (3,4), einer Längskammer (8), die mit Wasserströmungseinrichtungen (11) versehen ist, welche zwischen Ejektionseinrichtungen (7) münden, die die Druckluft ansteuern und in den Luftkanälen vorgesehen sind, um einen Sprühkopf zu bilden, dadurch gekennzeichnet, daß die Wasserströmungseinrichtungen (11,39) mindestens teilweise durch zylindrische Rohre (12,40) gebildet sind, die über die Länge der Wasserkammer (8,33) verteilt sind und solche Abmessungseigenschaften und/oder eine solche Form besitzen, daß der die Rohre passierende Wasserstrom einen Druckabfall erfährt, welcher in jedem Fall sehr viel höher ist als örtliche Druckschwankungen, die stromauf in der Wasserkammer (8,33) am einen Ende der Rohre (12,40) entstehen können.

2. Kühlwassersprühgerät nach Anspruch 1, dadurch gekennzeichnet, daß der durch die Rohre (12,40) bewirkte Druckabfall unvermeidbare Eintritts-, Austritts- und möglicherweise Krümmungsverluste sowie in erster Linie zur Länge der Rohre proportionale Reibungsverluste umfaßt, wobei es die Rohrlänge ermöglicht, konstante oder veränderliche Wasserverteilungsprofile von einem Ende zum anderen des Sprühgerätes zu erhalten.

3. Sprühgerät nach Anspruch 1, dadurch gekennzeichnet, daß die zylindrischen Rohre (12) eine Form besitzen, die etwa der eines umgekehrten U entspricht, wobei eines der Enden (14) eines jeden Rohres in einer Öffnung (10) einer Reihe von Öffnungen, die in der Wasserkammer (8) vorgesehen sind, fixiert ist und das andere Ende (15) ein Ende eines Führungsrohres (13) durchdringt, dessen Querschnitt größer ist als der des zylindrischen Rohres (12), um Wasser zwischen die Luftejektionseinrichtungen (7) zu führen.

4. Sprühgerät nach Anspruch 3, dadurch gekennzeichnet, daß das Führungsrohr (13) einen rechteckigen Querschnitt besitzt und so ausgewählt ist, daß sich ein Teil des Rohres in einem Längskanal (5) befindet, der zwischen den Luftkanälen (3,4,) vorgesehen ist, wobei das andere Ende (17) des Führungsrohres (13) in einem prismatischen Wasseraustrittskanal (18) mündet, der einen kontinuierlichen Spalt (19) bildet.

5. Sprühgerät nach Anspruch 4, dadurch gekennzeichnet, daß die Führungsrohre (13) mit ihren kleinen Seiten Seite an Seite angeordnet sind, um eine kontinuierliche Fläche zu bilden, die sich von einem Ende bis zum anderen Ende des Sprühgerätes erstreckt.

6. Sprühgerät nach Anspruch 3, dadurch gekennzeichnet, daß die Enden (14) und (15) der Rohre (12) in einer gleichen Horizontalebene liegen, die geringfügig über dem Niveau der in der oberen Wand der Wasserkammer (8) vorgesehenen Öffnungen (10) angeordnet ist.

7. Sprühgerät nach Anspruch 1, dadurch gekennzeichnet, daß die geradlinigen zylinderischen Rohre (40) in senkrechter Richtung eine Absperrplatte (41) durchdringen, die einen Längskanal (37) verschließt, der zwischen den Luftkanälen (34,35) vorgesehen ist, wobei sich die Achse der Rohre in der vertikalen Symmetrieebene des Kanales (37) erstreckt.

8. Sprühgerät nach Anspruch 7, dadurch gekennzeichnet, daß die Teile des Rohres (40), die, in bezug auf die Absperrplatte,gegenüber den in Richtung auf den Kanal (37) und den Wasserkasten (33) eingerichteten Teilen liegen, in einen prismatischen Wasseraustrittskanal (42) münden, der einen kontinuierlichen Austrittsspalt (43) vorsieht, welcher zwischen den das Gas ansteuernden Ejektionseinrichtungen angeordnet ist.

9. Sprühgerät nach Anspruch 8, dadurch gekennzeichnet, daß der Wasseraustrittskanal (42) Trennwände (52) aufweist, zwischen denen jedes Rohr (39) auf der Achse des Intervalles, das zwischen zwei aufeinanderfolgenden Trennwänden gebildet wird, mündet.

10. Sprühgerät nach Anspruch 8, dadurch gekennzeichnet, daß ein Wasserstrahlregler (50) auf der Achse des zylindrischen Rohres (40) im Wasseraustrittskanal (42) vorgesehen ist.

11. Sprühgerät nach einem der vorangehenden Ansprüche, dadurch gekennzeichnet, daß die die Druckluftsteuernden Ejektionseinrichtungen (7,38) durch Schaufeln (20) gebildet sind, die in jedem Luftkanal eine hinter der anderen angeordnet sind, um eine sich von einem Ende bis zum anderen Ende des Sprühkopfes (16,44) erstreckende Beschaufelung zu bilden, wobei die Anordnung und Krümmung der Schaufeln derart getroffen ist, daß der an einem Ende der Luftkanäle (3,4;34,35) eintretende Luftstrom senkrecht zur Eintrittsrichtung umgelenkt wird, weil sich die Tangentialebene an den Durchlaßrand der Schaufeln senkrecht zur Oberfläche des zu behandelnden Produktes erstreckt.

12. Sprühgerät nach Anspruch 11, dadurch gekennzeichnet, daß die Symmetrieebenen der Schaufeln von einem Luftkanal (3,34) und die der Schaufeln des anderen Luftkanales (4,35) im bezug auf die Längssymmetrieebene des Sprühgerätes unter gleichen Winkeln geneigt sind, so daß sich die von beiden Beschaufelungen abgegebenen Luftstrahlen in dieser Längssymmetrieebene schneiden.

13. Sprühgerät nach Anspruch 12, dadurch gekennzeichnet, daß die Beschaufelungen durch Schaufelsegmente (21A,21B;45,46) gebildet sind, die prismatische Elemente bilden, deren Querschnitt zwei gegenüberliegende gekrümmte und konvergierende Wände aufweist, zwischen denen die konvergierende Leitungen bildenden Schaufeln aufrechterhalten werden, wobei die Leitungen in Rechtecköffnungen (22) münden, die durch Querwände (23) voneinander getrennt sind, welche von den Durchlaßrändern der Schaufeln gebildet werden.

14. Sprühgerät nach Anspruch 13, dadurch gekennzeichnet, daß die Schaufelsegmente (21A,21B;45,46) auf beiden Seiten des Wasseraustrittskanales (18,42) fixiert sind.

15. Sprühgerät nach Anspruch 14, dadurch gekennzeichnet, daß Düsenaustritteile (26,27) die seitliche Innenwand, die nicht zum Wasseraustrittskanal benachbart ist, der Schaufelsegmente merklich über die Ränder des Wasseraustrittsspaltes (19) hinaus verlängern, um eine Sprühkammer auszubilden.

16. Sprühgerät nach einem der vorangehenden Ansprüche, dadurch gekennzeichnet, daß der Querschnitt der Luftkanäle (3,4;34,35) ausgehend von dem mit Luft beschickten Ende annähernd abnimmt, um eine konstante Luftgeschwindigkeit aufstromseitig der Schaufeln zu erhalten.

17. Sprühgerät nach Anspruch 10, dadurch gekennzeichnet, daß der Wasserstrahlregler (50) durch einen zylindrischen Stift gebildet ist, der im Inneren des Wasseraustrittskanales (42) angeordnet ist und sich in Längsrichtung von einem Ende zum anderen Ende des Kanales erstreckt.
